# FASCICULE DE BREVET EUROPEEN

(11) **EP 4 000 485 B1**
(45) Date de publication et mention de la délivrance du brevet: **15.11.2023**
(21) Numéro de dépôt: 21208312.5
(22) Date de dépôt: 15.11.2021
(51) Int. Cl.: A47K 10/22, A47K 10/38, C09K 11/00, F21K 2/00, F21V 9/00, G09F 13/00, G09F 13/20, G09F 23/12, F21V 33/00, A47K 10/16

(54) **DISPOSITIF DE DISTRIBUTION DE ROULEAU DE PAPIER TOILETTE LUMINEUX**
BELEUCHTETE VORRICHTUNG ZUR AUSGABE VON TOILETTENPAPIERROLLEN
LIGHT EMITTING DEVICE FOR DISPENSING A ROLL OF TOILET PAPER

(30) Priorité: 18.11.2020 FR 2011807
(43) Date de publication de la demande: 25.05.2022
(73) Titulaire: Vassaux, Eric, 1218 Geneve (CH)
(72) Inventeur: Vassaux, Eric, 1218 Geneve (CH)
(74) Mandataire: Nicolle, Olivier

(56) Documents cités:
- DE-U1-202005 008 149

## Description

L'invention porte sur un dispositif de distribution de rouleau de papier toilette lumineux.

Elle trouve une application générale dans l'éclairage nocturne pour manipulation d'un objet de type rouleau de papier toilette, et plus particulièrement dans la localisation de rouleau de papier toilette en intérieur, mais également en extérieur dans le contexte d'une utilisation de type camping.

D'une manière générale, on connait des dispositifs de distribution de rouleau de papier toilette lumineux fixes, intégrés à une surface verticale, et alimentés électriquement grâce à une source électrique de type secteur ou batterie.

On connait un dispositif enseigné par le document DE202005008149U1, lequel enseigne un dispositif de distribution de papier toilette fixe disposant d'une plaque phosphorescentes ou fluorescentes.

Ces dispositifs de distribution de rouleau de papier toilette lumineux existants ne permettent en général aucune portabilité puisqu'ils nécessitent une source d'alimentation électrique de type secteur à proximité.

Ces dispositifs étant manipulés fréquemment, et demeurant fixes, ils présentent en outre un risque sanitaire non négligeable, et ne peuvent être facilement nettoyés de par la présente d'éléments électroniques ou électriques pouvant être endommagés lors d'un lavage.

D'autre part, ces dispositifs comprennent généralement des modules d'éclairage de type lumière blanche, tel que des éclairages LED.

De tels éclairages, lorsqu'ils sont utilisés la nuit lorsque l'utilisateur est en phase d'endormissement provoque généralement une régression vers une phase alerte de l'utilisateur, de part l'intensité et la nature de l'éclairage proposé.

Enfin, les dispositifs actuels présentent une consommation d'énergie non négligeable.

L'invention remédie à ces inconvénients et améliore la situation.

Elle porte sur un dispositif distribution de rouleau de papier toilette comprenant une platine apte à permettre la stabilisation du dispositif de distribution sur une surface plane, un tube creux monté solidaire à la platine, et autour duquel est apte à être placé un rouleau de papier toilette à dévider, et une tête configurée pour être insérée dans l'évidement interne du tube creux pour verrouiller le rouleau de papier toilette ainsi placé autour du tube en position de dévidage.

Selon une définition générale de l'invention, le dispositif comprend en outre une tête, composé d'un matériau comportant des propriétés de phosphorescence, apte à émettre de la lumière pendant une durée choisie après excitation par soumission à une source lumineuse externe.

Avantageusement, le dispositif permet la localisation du papier toilette en utilisation dans une situation de faible luminosité ou sans luminosité, sans nécessiter d'une source d'alimentation électrique.

Selon un mode de réalisation conforme à l'invention, la platine est composée d'un matériau comportant des propriétés de phosphorescence.

Selon un autre mode de réalisation conforme à l'invention, le tube est composé d'un matériau transparent comportant des propriétés de diffusion lumineuse, et apte à diffuser la lumière en provenance de la tête, vers la platine.

A titre d'exemple, la tête est constituée au moins en partie d'un matériau phosphorescent appartenant au groupe formé par les aluminates de strontium.

En pratique, la tête comprend une forme radiale appartenant au groupe formé par hémisphérique, quasi-hémisphérique, conique, quasi-conique, apte à maximiser la surface d'exposition à une source lumineuse externe.

En pratique, la tête comprend une partie inférieure de verrouillage comprend des moyens de verrouillages appartenant au groupe formé par manchon déformable comportant des propriétés de friction, manchon hélicoïdal, mécanisme à butée déformable.

Selon un mode de réalisation particulier de l'invention, le dispositif comprend des moyens de rechargement lumineux amovibles, configurés pour être disposé sur la tête, et apte à diffuser de la lumière sur toute la surface de la tête pour permettre l'excitation des éléments phosphorescents de ladite tête.

En pratique, les moyens de rechargement lumineux amovibles comprennent un module de réception de la tête de forme complémentaire à ladite tête, et formant diffuseur de lumière, configuré pour répartir uniformément la lumière incidente sur toute la surface de la tête.

A titre d'exemple non limitatif, les moyens de rechargement lumineux amovibles comprennent en outre une source lumineuse de type LED, alimenté électriquement, disposée sous le module de réception.

Alternativement, les moyens de rechargement lumineux amovibles comprennent un évidement disposé sous le module de réception, configuré pour recevoir une source lumineuse externe appartenant au groupe formé par téléphone, lampe.

Le dispositif de distribution permet donc une utilisation mobile, tout en étant facilement lavable, léger, indépendant énergétiquement, et permettant un éclairage doux adapté à l'utilisation nocturne par l'utilisateur.

D'autres caractéristiques et avantages de l'invention apparaîtront à la lumière de la description détaillée ci-après et des dessins dans lesquels :
la **[****Fig. 1****]** décrit schématiquement une vue éclatée du dispositif conforme à l'invention ;
la **[****Fig. 2****]** décrit schématiquement le dispositif en utilisation selon l'invention ;
la **[****Fig. 3****]** décrit schématiquement un mode de réalisation alternatif du dispositif selon l'invention ;
la **[****Fig. 4****]** décrit schématiquement une vue éclatée du dispositif équipé de moyens de rechargement lumineux selon l'invention ;
la **[****Fig. 5****]** représente schématiquement le dispositif équipé de moyens de rechargement lumineux selon l'invention ; et
La **[****Fig. 6****]** représente schématiquement une vue éclatée des moyens de rechargement selon l'invention.

En référence aux **figures 1 à 6**, le dispositif comprend une tête 3 apte à émettre de la lumière et un corps 2 configuré pour être assemblé avec la tête afin de former un ensemble distributeur de papier toilette 100.

Le dispositif selon l'invention comprend une tête 3, comportant des propriétés de phosphorescence, apte à émettre de la lumière pendant une durée choisie après excitation par soumission à une source lumineuse externe.

On entend par source lumineuse externe, toute source lumineuse naturelle ou artificielle apte à émettre de la lumière dans le spectre visible.

La tête 3 du dispositif selon l'invention comprend une structure constituée d'un matériau appartenant à la famille des plastiques, le matériau utilisé intégrant au moins en partie un matériau phosphorescent appartenant au groupe formé par les aluminates de strontium.

Avantageusement, une telle composition permet d'obtenir une source lumineuse active de manière permanente si l'exposition lumineuse est suffisante et permet en outre d'obtenir une source lumineuse dépourvue d'éléments électroniques ou électrique, rendant ainsi le dispositif imperméable à l'eau et apte à être nettoyé facilement.

La lumière émise par les composés phosphorescents après excitation par une source de lumière dispose d'une intensité faible ne perturbant pas l'endormissement de l'utilisateur en cas d'utilisation dudit dispositif en phase nocturne.

En pratique, la tête 3 du dispositif selon l'invention comprend une forme radiale appartenant au groupe formé par hémisphérique, quasi-hémisphérique, conique, quasi-conique, apte à maximiser la surface d'exposition à une source lumineuse externe.

La forme radiale de ladite tête 3 permet en outre de maximiser la diffusion lumineuse du dispositif selon un angle de 360° autour du dispositif..

La tête 3 du dispositif comprend en outre une partie inférieure de verrouillage 31, de diamètre choisi inférieur au diamètre de la tête 3, et configurée pour être insérée et verrouillée dans le corps 2 du dispositif via des moyens de verrouillage 311.

La tête 3 comprend en outre un évidemment 32 disposé centralement sur la face supérieure de ladite tête 3 du dispositif. Ledit évidemment 32 permet en outre d'améliorer la préhension du dispositif par l'utilisateur.

Le corps 2 du dispositif selon l'invention comprend en outre une platine 21 apte à permettre la stabilisation du dispositif sur une surface plane, et un tube creux 22, apte à être monté solidairement à la platine 21, et autour duquel est apte à être placé un rouleau de papier toilette 100 à dévider.

Selon un mode de réalisation de l'invention, le tube creux 22 est configurée pour recevoir sur sa partie supérieure 23, la partie inférieure de verrouillage 31 de la tête 3. La tête 3 est configurée pour être insérée dans l'évidement interne du tube creux 22 pour verrouiller le rouleau de papier toilette 100 ainsi placé autour du tube 22 en position de dévidage.

La tête 3 comprend une partie inférieure de verrouillage 31 disposant de moyens de verrouillage 311 appartenant au groupe formé par manchon déformable comportant des propriétés de friction, manchon hélicoïdal, mécanisme à butée déformable.

Le matériau déformable des moyens de verrouillage 311 permet en outre de garantir sur la partie inférieure du dispositif, que soit étanche à l'eau et l'air sur la face inférieure du corps 2.

A titre d'exemple non limitatif, le tube 22 est composé d'un matériau rigide, transparent, et apte à diffuser efficacement la lumière depuis la tête 3 jusqu'à la platine 21.

Selon un mode de réalisation de l'invention, la platine 21 du corps 2 est fixée solidairement de manière à permettre d'obtenir une surface étanche à l'eau et l'air sur la face supérieure du corps 2.

En combinaison avec les moyens de verrouillage 311 de la tête 3, la totalité du volume du tube creux 22 ainsi que ses extrémités est ainsi étanche à l'eau et à l'air.

Selon un mode de réalisation de l'invention, la platine 21 du corps 2 dispose d'une structure composée par au moins un matériau appartenant à la famille des plastiques, le matériau utilisé intégrant au moins en partie un matériau phosphorescent appartenant au groupe formé par les aluminates de strontium.

Selon un mode de réalisation particulier de l'invention, la platine 21 du corps 2 dispose d'un moyen de fixation temporaire à au moins une surface plane, configuré pour immobiliser de manière temporaire le dispositif d'une surface de fixation.

A titre d'exemple, le moyen de fixation temporaire est une ventouse.

Selon un mode particulier de l'invention la platine 21 est constituée d'une ventouse.

Selon un mode de réalisation particulier de l'invention, le tube 22 du dispositif dispose d'un évidement tubulaire interne sur toute sa longueur, apte à former un espace de stockage pour accessoires de salle de bain.

A titre d'exemple, les accessoires insérables appartiennent au groupe formé par pince à épiler, lime, et analogue.

Selon un second mode de réalisation particulier de l'invention, le dispositif comprend des moyens de rechargement lumineux 4 amovibles, configurés pour être disposé sur la tête 3, et apte à diffuser de la lumière sur toute la surface de la tête 3 pour permettre l'excitation des éléments phosphorescents de ladite tête 3.

En pratique, les moyens de rechargement lumineux 4 amovibles comprennent un module de réception 41 de la tête 3 de forme complémentaire à ladite tête, et formant diffuseur de lumière, configuré pour répartir uniformément la lumière incidente sur toute la surface de la tête 3, la lumière incidente étant en provenance d'une source lumineuse disposée sur la face inférieure dudit module de réception 41.

Selon un premier mode de réalisation de l'invention, les moyens de rechargement lumineux 4 amovibles comprennent en outre une source lumineuse 42 de type LED, alimenté électriquement, disposée sous le module de réception 41.

En pratique, la source lumineuse de type LED 42 est alimenté par une source d'alimentation de type secteur.

Alternativement, la source lumineuse de type LED 42 est alimenté par une source d'alimentation de type batterie intégrée dans les moyens de rechargement lumineux 4.

En pratique, la source lumineuse de type LED 42 comprend des moyens de temporisation permettant l'activation de ladite source lumineuse 42 pendant une durée choisie suffisante pour permettre l'excitation des composés phosphorescents de la tête 3, et ainsi permettre la diffusion lumineuse pendant une durée choisie, dépendante du délai d'excitation sélectionné par l'utilisateur.

A titre d'exemple, la durée choisie d'un cycle de rechargement par excitation des composés phosphorescents de la tête 3 est comprise entre deux et trois minutes.

Le dispositif selon l'invention permet donc un rechargement rapide, et par maitrise de la durée de rechargement, l'obtention pour une batterie de charge choisie, un grand nombre de cycles de rechargement.

A titre d'exemple, pour une batterie d'autonomie choisie de 20 heures, les moyens de rechargement lumineux disposent de 400 cycles de rechargement sans nécessité de rechargement électrique de la batterie intégrée.

En pratique, le module de réception 41 dispose de moyens d'activation du rechargement lumineux, lesdits moyens d'activation comportant un bouton poussoir ménagé au centre de la zone d'accueil de la tête 3 du dispositif, apte à être compressé vers le bas lors de l'insertion de ladite tête 3 et ainsi activer le rechargement lumineux.

Selon un second mode de réalisation de l'invention, les moyens de rechargement lumineux 4 amovibles comprennent un évidement 43 disposé sous le module de réception 41, configuré pour recevoir une source lumineuse externe.

L'évidemment 43 permet en outre l'insertion de source lumineuse externe, laquelle appartient non limitativement au groupe formé par téléphone comprenant une source lumineuse de type flash, lampe.

Selon un mode de réalisation de l'invention, l'évidement 43 comprend des moyens de réglage 431 de la position de la source lumineuse externe.

En pratique, les moyens de rechargement lumineux 42 sont amovibles, permettant ainsi le rechargement du dispositif, le dispositif pouvant ensuite être séparé des moyens de rechargement pour être utilisé par l'utilisateur.

## Revendications

1. Dispositif de distribution de rouleau de papier toilette (100) comprenant une platine (21) apte à permettre la stabilisation du dispositif de distribution sur une surface plane, un tube creux (22) monté solidaire à la platine (21), et autour duquel est apte à être placé un rouleau de papier toilette (100) à dévider, et une tête (3) configurée pour être insérée dans l'évidement interne du tube creux (22) pour verrouiller le rouleau de papier toilette (100) ainsi placé autour du tube (22) en position de dévidage, la tête (3) est composée d'un matériau comportant des propriétés de phosphorescence de façon à émettre de la lumière pendant une durée choisie après excitation par soumission à une source lumineuse externe ; **caractérisé en ce que** le dispositif comprend des moyens de rechargement lumineux (4) amovibles, configurés pour être disposé sur la tête (3), et apte à diffuser de la lumière sur toute la surface de la tête (3) pour permettre l'excitation des éléments phosphorescents de ladite tête (3).

2. Dispositif selon la revendication 1, **caractérisé en ce que** la platine (21) est aussi composée d'un matériau comportant des propriétés de phosphorescence.

3. Dispositif selon la revendication 1 ou 2, **caractérisé en ce que** le tube (22) est composé d'un matériau transparent comportant des propriétés de diffusion lumineuse, et apte à diffuser la lumière en provenance de la tête (3) vers la platine (21).

4. Dispositif selon la revendication 1 ou la revendication 2, **caractérisé en ce que** le matériau phosphorescent appartient au groupe formé par les aluminates de strontium.

5. Dispositif selon la revendication 1 ou 2, **caractérisé en ce que** la tête (3) comprend une forme radiale appartenant au groupe formé par hémisphérique, quasi-hémisphérique, conique, quasi-conique, apte à maximiser la surface d'exposition à une source lumineuse externe.

6. Dispositif selon la revendication 5, **caractérisé en ce que** l'angle de diffusion lumineux est de 360° autour de la tête

7. Dispositif selon la revendication 4, **caractérisé en ce que** la tête (3) comprend une partie inférieure de verrouillage (31) comprend des moyens de verrouillage (311) appartenant au groupe formé par manchon déformable comportant des propriétés de friction, manchon hélicoïdal, mécanisme à butée déformable.

8. Dispositif selon l'une des revendications 1 à 7, **caractérisé en ce que** la platine 21 du corps 2 dispose d'un moyen de fixation temporaire à au moins une surface plane, configuré pour immobiliser de manière temporaire le dispositif d'une surface de fixation.

9. Dispositif selon la revendication 1 à 8, caractérisé en ce les moyens de rechargement lumineux (4) amovibles comprennent un module de réception (41) de la tête (3) de forme complémentaire à ladite tête, et formant diffuseur de lumière, configuré pour répartir uniformément la lumière incidente sur toute la surface de la tête (3).

10. Dispositif selon la revendication 1 à 8, caractérisé en ce les moyens de rechargement lumineux (4) amovibles comprennent en outre une source lumineuse (42) de type LED, alimenté électriquement, disposée sous le module de réception (41).

11. Dispositif selon la revendication 1 à 8, caractérisé en ce les moyens de rechargement lumineux (4) amovibles comprennent un évidement (43) disposé sous le module de réception (41), configuré pour recevoir une source lumineuse externe appartenant au groupe formé par téléphone, lampe.

## Patentansprüche

1. Vorrichtung zur Abwicklung einer Toilettenpapierrolle (100) mit einer Platte (21) zur Stabilisierung der Vorrichtung auf einer ebenen Fläche; einem hohlen Rohr (22), das fest mit der Platte (21) verbunden ist und um das eine abzuwickelnde Toilettenpapierrolle (100) angeordnet werden kann, und einem Kopf (3), der so gestaltet ist, dass er in die innere Aussparung des hohlen Rohrs (22) eingeführt werden kann, um die so um das Rohr (22) angeordnete Toilettenpapierrolle (100) in der Abwickelposition zu verriegeln, wobei der Kopf (3) aus einem Material mit phosphoreszierenden Eigenschaften besteht, so dass es nach Anregung durch eine externe Lichtquelle für eine ausgewählte Dauer leuchtet; **dadurch gekennzeichnet, dass** die Vorrichtung abnehmbare Lichtauflademittel (4) umfasst, die so gestaltet sind, dass sie am Kopf (3) angeordnet werden und Licht über die gesamte Oberfläche des Kopfes (3) streuen können, um die Anregung der phosphoreszierenden Elemente des Kopfes (3) zu ermöglichen.

2. Vorrichtung nach Anspruch 1, **dadurch gekennzeichnet, dass** auch die Platte (21) aus einem Material mit phosphoreszierenden Eigenschaften besteht.

3. Vorrichtung nach Anspruch 1 oder 2, **dadurch gekennzeichnet, dass** das Rohr (22) aus transparentem Material mit lichtstreuenden Eigenschaften besteht, das das vom Kopf (3) kommende Licht in Richtung der Platte (21) streuen kann.

4. Vorrichtung nach Anspruch 1 oder 2, **dadurch gekennzeichnet, dass** das phosphoreszierende Material zur Gruppe der Strontiumaluminate gehört.

5. Vorrichtung nach Anspruch 1 oder 2, **dadurch gekennzeichnet, dass** der Kopf (3) eine radiale Form umfasst, die zur Gruppe der halbkugelförmigen, quasihalbkugelförmigen, konischen und quasi-konischen Formen gehört und die einer externen Lichtquelle ausgesetzte Fläche maximieren kann.

6. Vorrichtung nach Anspruch 5, **dadurch gekennzeichnet, dass** der Lichtstreuwinkel um den Kopf herum 360° beträgt

7. Vorrichtung nach Anspruch 4, **dadurch gekennzeichnet, dass** der Kopf (3) einen unteren Verriegelungsabschnitt (31) mit Verriegelungsmitteln (311) umfasst, die zur Gruppe bestehend aus einer verformbaren Hülse mit Reibungseigenschaften, einer Spiralhülse und einem verformbaren Anschlagmechanismus gehört.

8. Vorrichtung nach einem der Ansprüche 1 bis 7, **dadurch gekennzeichnet, dass** die Platte 21 des Körpers 2 über ein Mittel zur vorübergehenden Befestigung an mindestens einer ebenen Fläche verfügt, das so gestaltet ist, dass es die Vorrichtung einer Befestigungsfläche vorübergehend fixiert.

9. Vorrichtung nach Anspruch 1 bis 8, **dadurch gekennzeichnet, dass** die abnehmbaren Lichtauflademittel (4) ein Aufnahmemodul (41) für den Kopf (3) umfassen, das eine zum Kopf komplementäre Form hat und einen Lichtdiffusor bildet, der so gestaltet ist, dass er das einfallende Licht gleichmäßig über die gesamte Oberfläche des Kopfes (3) verteilt.

10. Vorrichtung nach Anspruch 1 bis 8, **dadurch gekennzeichnet, dass** die abnehmbaren Lichtauflademittel (4) darüber hinaus eine Lichtquelle (42) vom Typ LED umfassen, die elektrisch gespeist wird und unter dem Aufnahmemodul (41) angeordnet ist.

11. Vorrichtung nach Anspruch 1 bis 8, **dadurch gekennzeichnet, dass** die abnehmbaren Lichtauflademittel (4) eine Aussparung (43) unter dem Aufnahmemodul (41) umfassen, die so gestaltet ist, dass sie eine externe Lichtquelle aus der Gruppe bestehend aus Telefon und Lampe aufnehmen kann.

## Claims

1. A dispensing device for a roll of toilet paper (100) comprising a plate (21) capable of allowing the dispensing device to be stabilised on a flat surface; a hollow tube (22) mounted so as to be integral with the plate (21), and around which a roll of toilet paper (100) to be unwound can be placed, and a head (3) configured so as to be inserted into the internal recess of the hollow tube (22) in order to lock the roll of toilet paper (100) thus placed around the tube (22) in the unwinding position, the head (3) being composed of a material comprising phosphorescent properties so as to emit light for a chosen duration after excitation by being subjected to an external light source; **characterised in that** the device comprises removable light recharging means (4), configured to be disposed on the head (3), and capable of diffusing light over the entire surface of the head (3) to allow excitation of the phosphorescent elements of said head (3).

2. The device according to claim 1, **characterised in that** the plate (21) is also composed of a material having phosphorescent properties.

3. The device according to claim 1 or 2, **characterised in that** the tube (22) is made of a transparent material having light-scattering properties and capable of scattering the light arriving from the head (3) towards the plate (21).

4. The device according to claim 1 or claim 2, **characterised in that** the phosphorescent material belongs to the group formed by strontium aluminates.

5. The device according to claim 1 or 2, **characterised in that** the head (3) comprises a radial shape belonging to the group formed by hemispherical, quasi-hemispherical, conical, and quasi-conical, suitable for maximising the surface area exposed to an external light source.

6. The device according to claim 5, **characterised in that** the angle of light diffusion is 360° around the head

7. The device according to claim 4, **characterised in that** the head (3) comprises a lower locking part (31) comprising locking means (311) belonging to the group formed by a deformable sleeve having frictional properties, a helical sleeve and a deformable stop mechanism.

8. The device according to any of claims 1 to 7, **characterised in that** the plate 21 of the body 2 has a means of temporary attachment to at least one flat surface, configured to temporarily immobilise the device on an attachment surface.

9. The device according to claims 1 to 8, **characterised in that** the removable light recharging means (4) comprise a module (41) for receiving the head (3), complementary in shape to said head and forming a light diffuser, configured to distribute the incident light uniformly over the entire surface of the head (3).

10. The device according to claims 1 to 8, **characterised in that** the removable light recharging means (4) furthermore comprise an electrically powered LED-type light source (42) arranged beneath the receiving module (41).

11. The device according to claims 1 to 8, **characterised in that** the removable light recharging means (4) comprise a recess (43) disposed beneath the receiving module (41), configured to receive an external light source belonging to the group formed by telephone, lamp.
